# EUROPÄISCHE PATENTSCHRIFT

(11) **EP 1 892 361 B1**
(45) Veröffentlichungstag und Bekanntmachung des Hinweises auf die Patenterteilung: **25.06.2008**
(21) Anmeldenummer: 06016974.5
(22) Anmeldetag: 15.08.2006
(51) Int. Cl.: E05D 15/52, E06B 3/38, E06B 5/11

(54) **Sicherheitsfenster oder -tür in einbruchhemmender Ausführung**
Burglar-proof security window or door
Fenêtre ou porte de sécurité anti-effraction

(43) Veröffentlichungstag der Anmeldung: 27.02.2008
(73) Patentinhaber: Sälzer Sicherheitstechnik GmbH, 35037 Marburg (DE)
(72) Erfinder: Sälzer, Heinrich, 35037 Marburg (DE)
(74) Vertreter: Bauer, Dirk

(56) Entgegenhaltungen:
- EP-A2- 1 516 996
- DE-U1- 9 211 974
- DE-U1- 9 409 388

## Beschreibung

### Einleitung

Die Erfindung betrifft ein Sicherheitsfenster oder eine Sicherheitstür in einbruchhemmender Ausführung, mit einem in einer Öffnung eines Gebäudes verankerbaren Blendrahmen und einem mit einer Füllung versehenen, in dem Blendrahmen zumindest um eine Kippachse kippbar gelagerten Flügelrahmen, dessen Kippbewegung in einer Kippendstellung durch mindestens eine den Flügelrahmen mit dem Blendrahmen verbindende, und vorzugsweise an der der Kippachse gegenüberliegenden Seite des Flügelrahmens befestigte Sicherheitsschere begrenzt ist.

### Stand der Technik

Bislang beziehen sich die einschlägigen Normen der Einbruchhemmüng bei Fenstern oder Türen stets auf den geschlossenen Zustand des dreh- und/oder kippbar in dem Blendrahmen gelagerten Flügelrahmens. Im geschlossenen Zustand greifen am Flügelrahmen angeordnete Verriegelungselemente, die mittels einer Schubstange, die wiederum mittels eines Einhand-Drehgriffs betätigt wird, verschoben werden, in angepasst ausgestaltete Verriegelungselemente, die fest am Blendrahmen angeordnet sind. Durch eine entsprechend große Anzahl von Verriegelungselementen, d.h. eine Anordnung derselben mit kurzen Abständen zueinander an möglichst allen vier Flügelrahmenschenkeln (typischerweise zwei vertikale und zwei horizontale) wird in Verbindung mit einem stark ausgeprägten Formschluss zwischen den Verriegelungselementen, die z.B. patrizenförmig und matrizenförmig ausgestaltet sind und formschlüssig miteinander in Eingriff stehen, eine vergleichsweise große Sicherheit gegenüber Ein- bzw. Aufbruchsversuchen erzielt.

Unzureichend ist bei derartigen Sicherheitsfenstern aber die Einbruchhemmung in einem gekippten Zustand des Flügelrahmens, In diesem Zustand sind die Verriegelungselemente nicht wirksam, da diese nicht in Eingriff miteinander stehen, sondern durch die der Kippstellung entsprechende Position der Schubstange relativ zueinander verschoben und außer Eingriff sind. Auch bei einbruchhemmenden Sicherfteitsfenstern wird in diesem Fall, die Verbindung des Flügelrahmens mit dem Blendrahmen im Bereich der Kippachse in der Regel lediglich durch standardmäßige Dreh-Kipp-Bänder im Bereich der vertikalen Drehachse eines Dreh-Kipp-Fensters bzw. einer Lagerpfanne auf der gegenüberliegenden Seite des Flügelrahmens gebildet. Derartige Beschlagteile, wie sie auch bei standardmäßigen Fenstern, die keinen Sicherheitsanforderungen genügen müssen, verwendet werden, halten etwas heftigeren und nachhaltigeren Angriffen auf das Sicherheitsfenster im gekippten Zustand nicht stand.

In diesem Zusammenhang wird es jedoch als zunehmend unbefriedigend angesehen, wenn ein Sicherheitsfenster lediglich in geschlossener Stellung hinreichend Sicherheitseigenschaften aufweist. Vielmehr ist es auch wünschenswert, ein Sicherheitsfenster aus Gründen einer hinreichenden Lüftung dauerhaft im gekippten Zustand belassen zu können, ohne dass hierdurch die einbruchhemmende Wirkung gänzlich bzw. zum großen Teil verloren geht. Hierzu kommt die Problematik, dass es unerwünscht bzw. sehr häufig schwierig ist, stets zu kontrollieren, ob alle Fenster sich in der unter Sicherheitsaspekten allein befriedigenden Schließstellung des Flügelrahmens befinden.

Aus der EP-A-1 516 996 ist ein sprengwirkungshemmend ausgebildetes Fenster bekannt, das seine sprengwirkungshemmenden Eigenschaften insbesondere auch in der Kippendstellung aufweisen soll. Hierzu ist das bekannte Fenster an der der Kippachse gegenüberliegenden Seite des Flügelrahmens mit einer Sicherheitsschere aus Edelstahl versehen, die einerseits fest im Blendrahmenprofil verankert ist und andererseits im Bereich des mit der Schubstange koppelbaren und verschiebbaren Endes der Schere in ein Lagerelement eingreift, das mit einem Rückhalteteil in eine Profilkammer des Flügelrahmens eingreift, wodurch ein Herausreißen der Sicherheitsschere auch unter großer Zugbelastung verhindert wird.

In Bezug auf die Einbruchhemmung ist dieses sprengwirkungshemmend ausgestaltete Fenster nicht zufrieden stellend, da im Bereich der Kippachse zwar flügelrahmenseitige und blendrahmenseitige Verriegelungselemente formschlüssig miteinander in Eingriff stehen und ein Hereindrücken des Flügels im Bereich der Kippachse verhindern. Da des Weiteren das untere Ende des Flügelrahmenprofils die blendrahmenseitig fest montierten Verriegelungselemente untergreift, ist auch ein Anheben des Flügels bzw. des Flügelrahmens unter den Einwirkung eine Druckwelle oder auch bei einem Einbruchsversuch unterbunden. Nicht zufrieden stellend ist jedoch die Sicherheit gegenüber einer Verschiebung des Flügelrahmens in horizontale Richtung parallel zu der Kippachse, da weder das Umgreifen des Flügelrahmenprofils um die blendrahmenseitigen Verriegelungselemente noch das formschlüssige Ineinandergreifen der blendrahmenseitigen und flügelrahmeriseitigen Verriegelungselömente dieser Bewegung einen Widerstand entgegensetzen kann.

### Aufgabe

Der Erfindung liegt die Aufgabe zugrunde, ein Sicherheitsfenster oder eine Sicherheltstür in einbruchhemmender Ausführung vorzuschlagen, die auch in gekippter Stellung des Flügelrahmens eine Sicherheit gegen eine Verschiebung des Flügelrahmens in horizontale Richtung parallel zu der Kippachse verhindert.

### Lösung

Ausgehend von einem Sicherheitsfenster bzw. einer Sicherheitstür der eingangs beschriebenen Art wird diese Aufgabe erfindungsgemäß durch mindestens ein fest mit dem Blendrahmen verbundenes Verriegelungselement gelöst, das zumindest in der Kippendstellung mit einem Eingriffsbereich derart formschlüssig in eine Vertiefung in dem Flügelrahmen eingreift, dass eine zu der Kippachse parallele Bewegung des Flügelrahmens relativ zu dem Blendrahmen zumindest in eine Richtung unterbunden ist.

Der erfindungsgemäße formschlüssige Eingriff des Eingriffsbereichs eines blendrahmenfesten Verriegelungselements in eine Vertiefung in dem Flügelrahmen verhindert zumindest in eine Richtung ein horizontales Verschieben des Flügelrahmens relativ zu dem Blendrahmen und erhöht somit die Sicherheit gegen Einbruch bzw. Aufbruch gegenüber dem bekannten Sicherheitsfenster signifikant. Das erfindungsgemäße Sicherheitsfenster bzw. die Sicherheitstür erlaubt es somit, die Flügelrahmen falls gewünscht ständig in der Kippendstellung zu belassen, ohne hierdurch die Sicherheitseigenschaften gegenüber der geschlossenen Stellung des Flügels deutlich zu reduzieren. Bei den Fenstern bzw. Türen aus dem Stand der Technik ist in der Kippendstellung kein hinreichender Schutz gegen Ein- oder Aufbruch vorhanden. Besonders vorteilhaft bei der erfindungsgemäßen Lösung ist es, dass die Verriegelungselemente, die die Festlegung des Flügelrahmens bewirken, blendrahmenfest angeordnet sind, d.h. nicht mittels der Schubstange betätigt werden müssen. Trotz des formschlüssigen Eingriffs in eine Vertiefung in dem Flügelrahmen ist unter Beibehaltung dieses formschlüssigen Eingriffs sowohl eine Überführung des Flügelrahmens in die geschlossene Stellung möglich, als auch eine Überführung des Flügelrahmens in eine geöffnete Drehstellung, sofern es sich bei dem Fenster um ein Dreh-Kipp-Fenster handelt, wobei in der geöffneten Stellung natürlich kein Eingriff mehr gegeben ist.

Wenn mindestens zwei fest mit dem Blendrahmen verbundene Verriegelungselemente vorhanden sind, von denen mindestens eines die Bewegung des Flügelrahmens in eine Richtung parallel zu der Kippachse unterbindet und mindestens ein anderes die Bewegung des Flügelrahmens in die entgegengesetzte Richtung parallel zu der Kippachse unterbindet, wird die Sicherheit weiter erhöht, da in horizontaler Richtung parallel zu der Kippachse letztlich keine Bewegung des Flügelrahmens mehr möglich ist.

Alternativ zu zwei lediglich einseitig wirkenden blendrahmenfesten Verriegelungselementen ist es auch möglich, dass mindestens ein fest mit dem Blendrahmen verbundenes Verriegelungselement eine Bewegung des Flügelrahmens in beide entgegengesetzen Richtungen parallel zu der Kippachse unterbindet und somit auf effiziente Weise eine Doppelfunktion ausübt.

Vorteilhafter Weise wird mindestens ein Verriegelungselement an dem der Kippachse zugeordneten Schenkel des Blendrahmens angeordnet, auch wenn es grundsätzlich möglich ist, ein Verriegelungselement auch an einem der senkrecht verlaufenden Schenkel des Blendrahmens in der Nähe des der Kippachse zugeordneten Schenkel des Blendrahmens anzuordnen, da in diesem Bereich auch in der Kippendstellung der Abstand zwischen dem Flügelrahmen und dem Blendrahmen noch sehr gering ist.

Die Erfindung weiter ausgestaltend wird vorgeschlagen, dass das Sicherheitsfenster oder die Sicherheitstür eine Dreh-Kipp-Funktion aufweist und dass die Verriegelungselemente eine Drehbewegung des Flügelrahmens um eine zu der Kippachse senkrecht verlaufende Drehachse erlauben. Bei der vergleichsweise geringen erforderlichen Eingriffstiefe macht die Drehbewegung des Flügelrahmens um die vertikale Drehachse eine kaum spürbare seitliche Verbreiterung der Vertiefung in den Flügelrahmen erforderlich, um auch bei der Drehbewegung eine Kollision zwischen dem Eingriffsbereich des blendrahmenfesten Verbindungselements und dem flügelrahmenseitigen Rand der Vertiefung zu vermeiden.

Bei der Verwendung von bereits existierenden Flügelrahmenprofilen von einbruchhemmenden Sicherheitsfenstern ist es besonders einfach, die Vertiefung in dem Flügelrahmen durch eine Ausfräsung in dem Flügelrahmen und/oder in einen in eine Kammer desselben eingebrachten Einlage herzustellen. Die Ausfräsung kann dabei sehr exakt an die Geometrie des Eingriffsbereichs des Verriegelungselements am Blendrahmen angepasst werden.

Eine besonders innige Verbindung zwischen dem Blendrahmen und dem Flügelrahmen, in dessen Kippendstellung wird erreicht, wenn das Verriegelungselement eine von der inneren Ansichtsseite des Blendrahmens vorstehende und dort vorzugsweise verschraubte Leiste ist, die in eine frästechnisch vertiefte Nut im Randbereich des Flügelrahmens eingreift. Die Leiste kann sich bedarfsweise fast über die gesamte Länge des unteren horizontalen Flügefrahmenschenkels erstrecken und bildet mit ihren Stimseiten Widerlagerflächen für die Stimseiten der in der Länge an die Leisten angepasste Nut im Flügelrahmen. Als Grundlage für diese Nut kann eine bereits ansatzweise vorhandene Nut zur Einbringung an einer unteren Lippendichtung am Flügelrahmen dienen. Eine derartige Nut, wie sie bei Fenstern nach dem Stand der Technik bereits häufig vorhanden ist, ist jedoch von ihrer Tiefe her nicht ausreichend, um einen sicheren Eingriff in der gekippten Stellung des Flügelrahmens zu bewirken. Aus diesem Grunde ist eine frästechnische Vertiefung dieser Nut auf ungefähr das Doppelte ihrer ursprünglichen Tiefe sinnvoll.

Um insbesondere die Möglichkeit des Eindringens von Hebelwerkzeugen in den unteren Spalt zwischen .Flügelrahmen, Profil und Blendrahmen zu verhindern wird vorgeschlagen, dass die in die Nut eingreifende Leiste ein Schenkel des U-Profils ist und dass der andere Schenkel den unteren Rand des Flügelrahmens abdeckt und so das Ansetzen von Hebelwerkzeugen dort verhindert.

Ferner ist nach der Erfindung noch vorgesehen, dass das Verriegelungselement in der Kippstellung mit einem an dem Flügelrahmen befestigten mittels einer Schubstange verschiebbaren Verriegelungselement in Eingriff bringbar ist. Auf diese Weise ist nicht nur eine Sicherheit gegen eine parallel zu der Kippachse verlaufende horizontale Verschiebung des Flügelrahmens gegeben, sondern auch in eine senkrecht hierzu verlaufende horizontale Richtung.

Damit das erfindungsgemäße Sicherheitsfenster bzw. die Sicherheitstür auch gesteigerten ästhetischen bzw. architektonischen Ansprüchen gerecht wird, ist vorgesehen, dass das Verriegelungselement in der Schließstellung und in der Kippendstellung des Flügelrahmens von dem Inneren eines die Öffnung aufweisenden Raumes des Gebäudes her unsichtbar angeordnet ist.

Schließlich besteht eine vorteilhafte Weiterbildung der Erfindung noch darin, dass das fest mit dem Blendrahmen verbundene Verriegelungselement in der Kippendstellung des Flügelrahmens auch eine vertikale Bewegung desselben verhindert, vorzugsweise nach oben und unten. Somit kann bei entsprechender Ausgestaltung des erfindungsgemäßen Fensters eine sehr wirkungsvolle Fixierung des Flügelrahmens gegenüber Bewegungen in nahezu alle Raumrichtungen erreicht werden.

### Ausführungsbeispiel

Die Erfindung wird nachfolgend anhand mehrerer Ausführungsbeispiele eines Sicherheitsfensters, die in der Zeichnung dargestellt sind, näher erläutert.

Es zeigt:
- Figur 1:: einen Querschnitt durch ein Flügelrahmen- sowie Blendrahmenprofil im Bereich der Kippachse einer ersten Ausführungsform eines Sicherheitsfensters mit einer L-förmigen Leiste als Verriegelungselement
- Figur 2:: wie Figur 1, jedoch mit einer U-förmigen Leiste als Verriegelungselement
- Figur 3a:: eine weitere Ausführungsform eines Fensters im Querschnitt in seiner Schließstellung
- Figur 3b:: wie Figur 3a, jedoch in der Kippendstellung
- Figur 4a:: wie Figur 3a, jedoch mit einer Einlage in einem Hohlraum des Flügelrahmenprofils
- Figur 4b:: wie Figur 4a, jedoch in einer Kippendstellung
- Figur 5:: eine weitere Ausführungsform eines Fensters im Querschnitt in seiner Schließstellung; Schnittebene im Bereich eines blendrahmenseitigen Verriegelungselementes,
- Figur 6:: wie Figur 5, jedoch Schnittebene im Bereich eines flügelrahmenseitigen Verriegelungselementes und
- Figur 7:: eine Ansicht des flügelrahmenseitigen und der blendrahmenseitigen Verriegelungselemente des Fensters gemäß den Figuren 5 und 6.

Ein in Figur 1 nur ausschnittsweise im Querschnitt gezeigtes Sicherheitsfenster in einbruchhemmender Ausführung weist einen unteren Schenkel 1 eines Blendrahmens 2 und einen damit korrespondierenden unteren Schenkel 3 eines in dem Blendrahmen 2 um eine horizontale Kippachse kippbar sowie um eine vertikale Drehachse drehbar gelagerten Flügelrahmen 4 auf. Das Profil des Schenkels 1 des Blendrahmens weist ein äußeres Blendrahmenprofil 5 und ein inneres Blendrahmenprofil 6 auf, die beide als Aluminiumstrangpressprofile ausgeführt sind und über einen Isoliersteg 7 thermisch isoliert miteinander verbunden sind. Gleichermaßen besteht der Schenkel 3 des Flügelrahmens 2 aus einem äußeren Flügelrahmenprafil 8 und einem inneren Flügelrahmenprofil 9, das wiederum über einen isoliersteg 10 mit dem äußeren Flügelrahmenprofil 8 verbunden ist. In dem Flügelrahmen 4 ist eine einbruchhemmende Füllung 11, bestehend aus einem Mehrscheiben-Verbund-Isolierglas, eingebracht, die darin mittels einer auf der Innenseite des Fensters angeordneten und mit dem inneren Flügelrahmenprofil 8 verschraubten Glashalteleiste 12 fixiert ist.

Zwecks Abdichtung des Spalts zwischen dem Flügelrahmen 4 und dem Blendrahmen 2 befindet sich im Bereich des Falzes eine aus gummielastischem Material bestehende Mitteldichtung 12a, die an einer Lippe 13 des Isolierstegs 10 des Flügelrahmens 4 angeordnet ist.

An dem inneren Blendrahmenprofil 6 ist an dessen dem Inneren eines Raumes 14 zugeordneten Ansichtsseite 15 ein Verriegelungselement 16 in form einer L-förmigen Leiste durch Verschraubung befestigt. Die L-förmige Leiste 16 weist einen Befestigungsschenkel 17 auf, an dem sie mittels Schrauben 180 mit dem Blendrahmenprofil 6 verschraubt ist. Die Leiste 16 weist des Weiteren einen Eingriffsbereich 18 in Form des senkrecht zu dem Befestigungsschenkel 17 verlaufenden Schenkels auf. Dieser Schenkel greift in eine angepasste Nut 19 ein, die in dem inneren Flügelrahmenprofil 9 vorhanden ist. Diese Nut 19 ist durch frästechnische Bearbeitung, d.h. durch Vertiefung einer ursprünglich für eine Gummi-Lippendichtung vorhandenen Nut entstanden, die jedoch ohne die frästechnische Vertiefung zur Aufnahme eines entsprechenden Dichtungsprofils diente, jedoch nicht die für einen wirksamen Formschluss benötigte Nuttiefe aufwies.

Figur 1 zeigt das Fenster in einer Schließstellung des Flügelrahmens 4. Der in Figur 1 gezeigte Eingriff des Eingriffsbereichs 18 der Leiste 16 ist nicht nur in der gezeigten Schließstellung des Flügelrahmens 4 gegeben, sondern auch in dessen Kippendstellung, die zeichnerisch nicht dargestellt ist, in der jedoch der Flügelrahmen 4 um ca. 10° nach innen gekippt ist. Dies ändert an den Eingriffsverhältnissen zwischen dem Eingriffsbereich 18 der Leiste 16 und der Nut 19 fast nichts, da das Fenster in diesem unteren Randbereich des inneren Flügelrahmenprofils 9 an das innere Blendrahmenprofil 6 herangedrückt wird.

Die Länge des Eingriffsbereichs 18 der Leiste 16 entspricht der Länge der Nut 19, so dass Stimseiten des Eingriffsbereichs 18 der Leiste 16 als Widerlagerflächen mit stirnseitigen Wandungen der Nut 19 zusammenwirken können und somit eine verschiebung des Flügelrahmens 4 in eine horizontale Richtung parallel zu der Kippachse 20 unterbinden.

An der gegenüberliegenden Seite des Fensters befindet sich zwischen dem Blendrahmen 2 und dem Flügelrahmen 4 eine Sicherheitsschere, die die Kippbewegung des Flügelrahmens 4 in dem Blendrahmen 2 in einer so genannten Kippendstellung begrenzt. Eine solche Sicherheitsschere ist beispielsweise in der EP-A-1 516 996 beschrieben. Das erfindungsgemäße Fenster ist somit im Bereich der Sicherheitsschere sowohl gegen Verschiebung nach rechts und links als auch gegen Eindrücken bzw. Drücken in den Raum hinein geschützt.

Im unteren Bereich des Fensters bewirkt die Leiste 16 zum einen, dass der Flügelrahmen nicht gewaltsam nach oben angehoben werden kann. Des Weiteren verhindert die Leiste 16 aber erfindungsgemäß, dass der Flügelrahmen 4 in horizontale Richtung parallel zu der Kippachse 20 und relativ zu dem Blendrahmen 2 verschoben werden kann. Insgesamt wird somit eine hohe Sicherheit gegenüber Einbruch erzielt.

Das Fenster gemäß Figur 2 unterscheidet sich von dem in Figur 1 dargestellten Fenster lediglich durch die abweichende Form der am inneren Blendrahmenprofil 6 befestigten Leiste 16'. Diese besitzt in ihrem oberen Bereich im Querschnitt die Form eines U. Zusätzlich zu der Leiste 16, wie sie auch in Figur 1 gezeigt ist, weist die in Figur 2 gezeigte Leiste 16' einen Schenkel 18' auf, der unterhalb des unteren Randes 21 des inneren Flügelrahmenprofils 6 verläuft und diesen Randbereich 21 somit abdeckt, d.h. gegen ein Eindringen eines Hebelwerkzeugs schräg von unten schützt. Im Übrigen ist die Wirkungsweise der oberen Leiste, die als Eingriffsbereich 18 in die Nut 19 des Flügelrahmenprofils 6 fungiert und ein seitliches horizontales Verschieben parallel zu der Kippachse verhindert, identisch mit dem Fenster gemäß Figur 1.

Bei dem Fenster gemäß den Figuren 3a (Schließstellung) und 3b (Kippstellung) ist der dortige Eingriffsbereich 22 von einer senkrecht zu Ebene der Füllung des Fensters vorstehenden Nase an dem blendrahmenfesten Verriegelungselement 23 gebildet. Das blendrahmenseitige Verriegelungselement 23 ist mit einem angepassten, mit dem Flügelrahmen 4' verbundenen, Verriegelungselement 24 nach Art einer Matrize/Patrize formschlüssig im Eingriff. Dieser Eingriff besteht sowohl in der in Figur 3a dargestellten Schließstellung des Fensters, aber auch in der in Figur 3b dargestellten Kippstellung, nicht jedoch in einer Drehstellung, weshalb in dieser Stellung die beiden Verriegelungselemente 23 und 24 durch seitliche Verschiebung des Verriegelungselements 24 mittels der Schubstange 25 außer Eingriff gebracht sind, so dass sich das Fenster um eine vertikale Drehachse in eine Öffnungsstellung drehen lässt.

Während die Verriegelungselemente 23 und 24 eine horizontale Bewegung von Flügelrahmen und Blendrahmen zueinander in eine Richtung parallel zu der Kippachse 20 nicht verhindern können, da sie wegen der Möglichkeit des Aufdrehens des Flügels in diese Richtung relativ zueinander verschiebbar sind, wird diese Verschiebesicherheit erfindungsgemäß durch den Eingriff des Verriegelungselements 23 in das innere Flügelrahmenprofil 9' bewirkt. Ein formschlüssiger Eingriff besteht dabei sowohl im geschlossenen als auch im gekippten Zustand des Flügelrahmens 4' zwischen dem nasenförmigen Eingriffsbereich 22 und einer angepassten Aussparung 26 in einer inneren Wandung 27 in dem inneren Flügelrahmenprofil 9'. Die Ausfräsung 26, die in ihrer Länge parallel zu der Kippachse an die Länge des Eingriffsbereichs 22 angepasst ist (mit geringem Spiel), bildet somit die erfindungsgemäße Vertiefung in dem Flügelrahmen 4' zur Herstellung der Verschiebesicherheit in Richtung der Kippachse 20.

Zur weiteren Erhöhung der Sicherheit und Festigkeit im Bereich der formschlüssigen Verbindung zwischen dem Eingriffsbereich 21 und dem inneren Flügelrahmenprofil 3' befindet sich zwischen der Wandung 27 des inneren Flügelrahmenprofils 9' und der äußeren Wandung 28 eine an die Breite dieses Zwischenraums angepasste Einlage 29, die z.B. aus Edelstahl oder Aluminium gefertigt sein kann. Die Einlage 29 besitzt ungefähr dieselbe Höhe wie der Zwischenraum, d.h. stößt unten mit geringem Spiel an die Wandung 30 und oben mit geringem Spiel an die Wandung 31 des inneren Flügelrahmenprofils 9' an. Die Einlage 29 wird vor Zusammenfügen des Flügelrahmens 4' aus vier Schenkeln in den unteren horizontalen Schenkel 3 eingeschoben und kann sich vorzugsweise über die gesamte Länge dieses Fiügelrahmenschenkels 3 erstrecken.

Die Aussparung 26 in der Wandung 27 des inneren Flügelrahmenprofils 9' und die Aussparung 32 in der Einlage 29 stimmen in ihrer Höhe und Breite überein und sind - mit dem notwendigen Spiel - an die Abmessungen des Eingriffsbereichs 22 des Verriegelungselements 23 angepasst.

Das in den Figuren 3a; 3b und 4a, 4b gezeigte innere Flügelrahmenprofil 9'dient im Übrigen als Ausgangsprodukt für die Herstellung des Flügelrahmenprofils 9 gemäß den Figuren 1 und 2. Die dort gezeigte Nut 19 ist durch Entfernung des in den Figuren 3a, 3b und 4a, 4b gezeigten Steges 33 und der beiden gegenüberliegenden kleinen Rippen 34 vertieft bzw: verbreitert worden, um eine hinreichende Eingriffstiefe zwischen dem den Eingriffsbereich 18 bildenden Schenkel der Leisten 16, 16' und der Nut zu erhalten.

Unter Bezugnahme auf die Figuren 5 bis 7 ist ein Sicherheitsfenster beschrieben, dass aus einem fest in einer Öffnung eines Gebäudes verankerten Blendrahmen 2' und einem mit einer Füllung 11' aus einem Isoller-Sicherh.oftsglas versehenen Flügelrahmen 4', der in dem Blendrahmen 2' um eine horizontale Kippachse 20' kippbar und um eine nicht dargestellte vertikale Drehachse drehbar gelagert ist. Auf der der Kippachse gegenüberliegenden Seite ist der Flügelrahmen 4' mittels einer nicht sichtbaren Sicherheitsschere mit dem Blendrahmen 2' verbunden, wobei die Sicherheitsschere in einer Kippendstellung, in der der Flügelrahmen 4' um einen Kippwinkel von ca. 10° gegenüber dem Blendrahmen 2' nach innen verschwenkt ist, durch die Sicherheitsschere an einer weiteren Auslenkung gehindert wird, wobei, die Sicherheitsschere in diesem Fall auf Zug belastet wird.

Der Blendrahmen 2' besteht aus einem äußeren Blendrahmenprofil 1', das über einen Isoliersteg 7' mit einem inneren Blendrahmenprofil 6' gekoppelt ist. In gleicher Weise besteht der Flügelrahmen 4' aus einem äußeren Flügelrahmenprofil 8' und einem damit über einen Isoliersteg 10' gekoppelten inneren Flügelrahmenprofil 3'. Die Füllung 11' ist mittels einer Glashalteleiste 12' in dem Flügelrahmen 4' gehalten. Eine zwischen dem inneren Rahmenprofil 6' und dem äußeren Blendrahmenprofil 1' angeordnete Lippendichtung 12a' korrespondiert mit einem Steg 13', der an dem Isoliersteg 10' des Flügelrahmens 4' angeordnet ist.

Ein in Figur 5 dargestelltes blendrahmenseitig fest mit dem inneren Blendrahmenprofil 6' verbundenes Verriegelungselement 30' besitzt einen senkrecht zur Zeichnungsebene der Figur 5 verlaufenden zylindrischen und an der freien Stirnseite angefasten Zapfen 31', der aus dem Grundkörper 32' des Verriegelungselements 30' vorsteht.

Demgegenüber zeigt Figur 6 ein flügelrahmenseitig angeordnetes mit einer Schubstange 34' gekoppeltes Verriegelungselement 33', das entsprechend der Bewegung der Schubstange 34' relativ zu dem Flügelrahmen 4' innerhalb dessen inneren Flügelrahmenprofils 3' in eine Richtung parallel zu der Kippachse 20' verschiebbar ist. Das Verriegelungselement 33' besitzt eine stimseitig angefaste Lagerbohrung 35', die in ihrem Durchmesser an den Durchmesser des Zapfens 31' des Verriegelungselements 30' am Blendrahmen 2' angepasst ist. Die Eingriffsverhältnisse sind in Figur 7 dargestellt. In dieser Stellung der Verriegelungselemente 30' und 33' zueinander ist der Flügelrahmen 4' des Fensters von der in den Figuren 5 und 6 dargestellten Schließstellung in die zeichnerisch nicht dargestellte Kippstellung überführbar, wobei eine Schwenkbewegung um die Kippachse 20' stattfindet. Die untere innere Kante "k" des inneren Flügelrahmenprofils 3' stößt dabei gerade so an die Ansichtsseite 15' des inneren Blendrahmenprofils 6' an.

Sowohl in Figur 5 als auch in Figur 6 wären je nach gewählter Schnittebene beide Verriegelungselemente 30' und 33' sichtbar. Der Übersichtlichkeit halber ist jedoch in Figur 5 lediglich das Verriegelungselement 30' und in Figur 6 lediglich das Verriegelungselement 33' dargestellt, wohingegen in Figur 7 beide dargestellt sind.

Aus Figur 7 ist des Weiteren ersichtlich, dass in einem Abstand 36' zwischen den Zapfen 31' ein weiteres blendrahmenseitig fest montiertes Verriegelungselement 38' vorhanden ist, das spiegelbildlich zu dem Verriegelungselement 30' angeordnet ist, d.h. die beiden Zapfen 31' weisen aufeinander zu. Die Breite 37' des mit der Schubstange gekoppelten und in horizontale Richtung parallel zu der Kippachse 20' verschiebbaren Verriegelungselements 33' ist geringfügig kleiner als der Abstand 36' zwischen den Verriegelungselementen 30' und 38', so dass in der Drehstellung der Schubstange 34', in der sich das Verriegelungselement 33' genau zwischen den beiden Verriegelungselementen 30' und 38' befindet, kein Eingriff besteht, so dass der Flügelrahmen 4' zusammen mit dem Verriegelungselement 33' um eine vertikale Drehachse aufgedreht werden kann.

Zur Erhöhung der Sicherheit in der Schließstellung der Schubstange 34' dient das weitere blendrahmenseitige Verriegelungselement 38', mit dem das mit einer durchgängigen Lagerbohrung versehene Verriegelungselement 33' gleichfalls formschlüssig nach Art eines Zusatz-Drehgelenks in Eingriff bringbar ist. Diese Stellung ist aus Gründen der Übersichtlichkeit in Figur 7 jedoch nicht dargestellt.

## Patentansprüche

1. Sicherheitsfenster oder -tür in einbruchhemmender Ausführung, mit einem in einer Öffnung eines Gebäudes verankerbaren Blendrahmen (2) und einem mit einer Füllung (11) versehenen, in dem Blendrahmen (2) zumindest um eine Kippachse (20) kippbar gelagerten Flügelrahmen (4, 4'), dessen Kippbewegung in einer Kippendstellung durch mindestens eine den Flügelrahmen (4, 4') mit dem Blendrahmen (2) verbindende und vorzugsweise an der der Kippachse (20) gegenüberliegenden Seite des Flügelrahmens (4, 4') befestigte Sicherheitsschere begrenzt ist, **gekennzeichnet durch** mindestens ein fest mit dem Blendrahmen (2) verbundenes Verriegelungselement (16,16', 23, 31'), das zumindest in der Kippendstellung mit einem Eingriffsbereich (18, 22) derart formschlüssig in eine Vertiefung (19) in dem Flügelrahmen (4, 4') eingreift, dass eine zu der Kippachse (20) parallele Bewegung des Flügelrahmens (4, 4') relativ zu dem Blendrahmen (2) zumindest in eine Richtung unterbunden ist.

2. Sicherheitsfenster oder -tür nach Anspruch 1, **dadurch gekennzeichnet, dass** mindestens zwei fest mit dem Blendrahmen (2) verbundene Verriegelungselemente (23, 31') vorhanden sind, von denen mindestens eines eine Bewegung des Flügelrahmens (4') in eine Richtung parallel zu der Kippachse (20) unterbindet und mindestens ein anderes eine Bewegung des Flügetrahmens (4') in die entgegengesetzte Richtung parallel zu der Kippachse (20) unterbindet.

3. Sicherheitsfenster oder- tür nach Anspruch 1, **dadurch gekennzeichnet, dass** mindestens ein fest mit dem Blendrahmen (2) verbundenes Verriegelungselement (16, 16') eine Bewegung des Flügelrahmens (4) in beide entgegengesetzte Richtungen parallel zu der Kippachse (20) unterbindet.

4. Sicherheitsfenster oder -tür nach einem der Ansprüche 1 bis 3, **dadurch gekennzeichnet, dass** mindestens ein Verriegelungselement (16, 16', 23, 31') an dem der Kippachse (20) zugeordneten Schenkel (1) des Blendrahmens (2) angeordnet ist.

5. Sicherheitsfenster oder -tür nach einem der Ansprüche 1 bis 4, **dadurch gekennzeichnet, dass** es eine Dreh-Kipp-Funktion aufweist und dass die Verriegelungselemente (16, 16', 23, 31') eine Drehbewegung des Flügelrahmens (4, 4') um eine zu der Kippachse (20) senkrecht verlaufende Drehachse erlauben.

6. Sicherheitsfenster oder -tür nach einem der Ansprüche 1 bis 5, **dadurch gekennzeichnet, dass** die Vertiefung (19) in dem Flügelrahmen (4, 4') eine Ausfräsung in einem Flügelrahmenprofil (9, 9', 3') und/oder in einer in eine Kammer desselben eingebrachten Einlage (29) ist.

7. Sicherheitsfenster oder -tür nach einem der Ansprüche 1 bis 6, **dadurch gekennzeichnet, dass** das Verriegelungselement (16, 16') eine von der inneren Ansichtsfläche (6) des Blendrahmens (2) vorstehende Leiste ist, die in eine frästechnisch vertiefte Nut (19) im Randbereich des Flügelrahmens (4) eingreift.

8. Sicherheitsfenster oder -tür nach Anspruch 7, **dadurch gekennzeichnet, dass** die Leiste (16') ein Schenkel eines U-Profils ist und dass der andere Schenkel den unteren Rand des Flügelrahmens (4) abdeckt.

9. Sicherheitsfenster oder -tür nach einem der Ansprüche 1 bis 8, **dadurch gekennzeichnet, dass** das Verriegelungselement (31') in der Kippstellung mit einem an dem Flügelrahmen (4') befestigten und mittels einer Schubstange (34') verschiebbaren Verriegelungselement (33') in Eingriff bringbar ist.

10. Sicherheitsfenster oder für nach einem der Ansprüche 1 bis 9, **dadurch gekennzeichnet, dass** das Verriegelungselement (23, 31') in der Schließstellung und in der Kippendstellung des Flügelrahmens (4, 4') von dem inneren eines die Öffnung aufweisenden Raumes des Gebäudes her unsichtbar angeordnet ist.

11. Sicherheitsfenster oder -tür nach einem der Ansprüche 1 bis 10, **dadurch gekennzeichnet, dass** das fest mit dem Blendrahmen (2) verbundene Verriegelungselement (16, 16', 23, 31') in der Kippendstellung des Flügelrahmens (4, 4') auch eine vertikale Bewegung desselben verhindert, vorzugsweise nach oben und unten.

12. Sicherheitsfenster oder -tür nach einem der Ansprüche 1 bis 11, **dadurch gekennzeichnet, dass** der Flügelrahmen (4') auch um eine vertikale Drehachse drehbar gelagert ist, sowie des Weiteren **gekennzeichnet durch** ein fest mit einer verdeckt in einem Falzbereich zwischen dem Flügelrahmen (4') und dem Blendrahmen (2') geführten Schubstange (34') des Flügelrahmens (4') gekoppeltes Verriegelungselement (33'), das in einer Kippstellung der Schubstange (34') mit einem fest in dem Blendrahmen (2') verbundenen Verriegelungselement (30') derart formschlüssig in Eingriff steht, dass beide Verriegelungselemente (30' und 33') um die Kippachse (20') relativ zueinander verdrehbar sind, und in einer Drehstellung der Schubstange (34') außer Eingriff mit dem fest mit dem Blendrahmen (2') verbundenen Verriegelungselement (30') steht, so dass eine Drehbewegung des Flügelrahmens (4') um die Drehachse möglich ist.

13. Sicherheitsfenster oder -tür nach einem der Ansprüche 1 bis 12, **dadurch gekennzeichnet, dass** die Vertiefung (19) in dem Flügelrahmen (4) in horizontaler Richtung zu beiden Seiten und in vertikaler Richtung gleichfalls zu beiden Seiten von Material der in die Kammer des Flügelrahmenprofils (9') eingebrachten Einlage (29) umgeben ist.

## Claims

1. A security window or door in a burglar-retardant embodiment, having a frame (2) anchorable in an opening of a building and a casement (4, 4'), which is provided with a filling (11) and is mounted in the frame (2) so it is tiltable around at least a tilt axis (20), whose tilt movement is delimited in a tilt final position by at least one security scissor hinge connecting the casement (4, 4') to the frame (2) and preferably attached on the side of the casement (4, 4') diametrically opposite the tilt axis (20), **characterized by** at least one locking element (16, 16', 23, 31') connected fixed to the frame (2), which engages using an engagement area (18, 22) in a formfitting way in a depression (19) in the casement (4, 4') in the tilt final position in such a way that a movement of the casement (4, 4') in relation to the frame (2) parallel to the tilt axis (20) is suppressed in at least one direction.

2. The security window or door according to Claim 1, wherein at least two locking elements (23, 31') connected fixed to the frame (2) are provided, at least one of which suppresses a movement of the casement (4') in a direction parallel to the tilt axis (20) and at least one other of which suppresses a movement of the casement (4') in the opposite direction parallel to the tilt axis (20).

3. The security window or door according to Claim 1, wherein at least one locking element (16, 16') connected fixed to the frame (2) suppresses a movement of the casement (4) in both opposing directions parallel to the tilt axis (20).

4. The security window or door according to Claim 1, wherein at least one locking element (16, 16', 23, 31') is situated on the leg (1) of the frame (2) assigned to the tilt axis (20).

5. The security window or door according to Claim 1, wherein it has a tilt-turn function and the locking elements (16, 16', 23, 31') allow a rotational movement of the casement (4, 4') around a rotational axis running perpendicularly to the tilt axis (20).

6. The security window or door according to Claim 1, wherein the depression (19) in the casement (4, 4') is a milled-out area in a casement profile (9, 9', 3') and/or an inlay (29) introduced into a chamber thereof.

7. The security window or door according to Claim 1, wherein the locking element (16, 16') is a bracket projecting from the internal visible face (6) of the frame (2), which engages in a groove (19), which is deepened by milling, in the edge area of the casement (4).

8. The security window or door according to Claim 7, wherein the bracket (16') is one leg of a U-profile and the other leg covers the lower edge of the casement (4).

9. The security window or door according to Claim 1, wherein the locking element (31') may be engaged in the tilted position with a displaceable locking element (33') attached to the casement (4') and displaceable using a pushrod (34').

10. The security window or door according to Claim 1, wherein the locking element (23, 31') is situated so it is invisible from the interior of a room of the building having the opening in the closed position and in the tilt final position of the casement (4, 4').

11. The security window or door according to Claim 1, wherein the locking element (16, 16', 23, 31') which is connected fixed to the frame (2) also prevents a vertical movement of the casement (4, 4') in its tilt final position, preferably upward and downward.

12. The security window or door according to Claim 1, wherein the casement (4') is also mounted so it is rotatable around a vertical rotational axis, and also **characterized by** a locking element (33'), which is coupled fixed to a pushrod (34') of the casement (4') guided concealed in a mortise area between the casement (4') and the frame (2'), and which is engaged in a formfitting way in a tilted position of the pushrod (34') with a locking element (30') connected fixed in the frame (2') in such a way that both locking elements (30' and 33') are pivotable in relation to one another around the tilt axis (20'), and is disengaged from the locking element (30') connected fixed to the frame (2') in a rotating position of the pushrod (34'), so that a rotational movement of the casement (4') around the rotational axis is possible.

13. The security window or door according to Claim 1, wherein the depression in the casement (4) is from material of the inlay (29) introduced into the chamber of the casement profile (9') in the horizontal direction on both sides and also in the vertical direction on both sides.

## Revendications

1. Fenêtre ou porte sécurisée réalisée dans une forme d'exécution anti-effraction, avec un bâti dormant (2) apte à être ancré dans la baie d'un immeuble et avec un bâti ouvrant (4, 4') monté basculant autour d'au moins un axe de basculement (20) dans le bâti dormant (2) et muni d'un panneau (11), le mouvement basculant du bâti ouvrant étant limité dans une position de basculement extrême par au moins un entrebâilleur fixé de préférence sur le côté du bâti ouvrant (4, 4') situé en regard de l'axe de basculement (20) et reliant le bâti ouvrant (4, 4') au bâti dormant (2), **caractérisé par** au moins un élément de verrouillage (16, 16', 23, 31') qui est solidaire du bâti dormant (2) et qui, du moins dans la position de basculement extrême, a une zone d'engagement (18, 22) s'engageant par coopération de formes dans un renfoncement (19) du bâti ouvrant (4, 4') de manière à interdire dans au moins un sens, parallèlement à l'axe de basculement (20), un mouvement du bâti ouvrant (4, 4') par rapport au bâti dormant (2).

2. Fenêtre ou porte sécurisée selon la revendication 1, **caractérisée par le fait qu'**au moins deux éléments de verrouillage (23, 31') solidaires du bâti dormant (2) sont prévus, l'un d'entre eux au moins interdisant un mouvement du bâti ouvrant (4') dans un sens parallèlement à l'axe de basculement (20) et l'autre au moins des deux interdisant un mouvement du bâti ouvrant (4') dans le sens opposé parallèlement à l'axe de basculement (20).

3. Fenêtre ou porte sécurisée selon la revendication 1, **caractérisée par le fait qu'**au moins un élément de verrouillage (16, 16') solidaire du bâti dormant (2) interdit un mouvement du bâti ouvrant (4) dans les deux sens parallèlement à l'axe de basculement (20).

4. Fenêtre ou porte sécurisée selon l'une quelconque des revendications 1 à 3, **caractérisée par le fait qu'**au moins un élément de verrouillage (16, 16', 23, 31') est disposé sur le montant (1) du bâti dormant (2) associé à l'axe de basculement (20).

5. Fenêtre ou porte sécurisée selon l'une quelconque des revendications 1 à 4, **caractérisée par le fait qu'**elle comporte une fonction de rotation et de basculement et que les éléments de verrouillage (16, 16', 23, 31') autorisent un mouvement de rotation du bâti ouvrant (4, 4') autour d'un axe de rotation perpendiculaire à l'axe de basculement (20).

6. Fenêtre ou porte sécurisée selon l'une quelconque des revendications 1 à 5, **caractérisée par le fait que** le renfoncement (19) dans le bâti ouvrant (4, 4') est un évidement réalisé par fraisage dans un profilé (9, 9', 3') du bâti ouvrant et/ou dans un insert (29) inséré dans une chambre du profilé.

7. Fenêtre ou porte sécurisée selon l'une quelconque des revendications 1 à 6, **caractérisée par le fait que** l'élément de verrouillage (16, 16') est une baguette s'étendant en saillie à partir de la face visible (6) interne du bâti dormant (2), cette baguette s'engageant dans une rainure (19) en creux réalisée par fraisage dans la zone en bordure du bâti ouvrant (4).

8. Fenêtre ou porte sécurisée selon la revendication 7, **caractérisée par le fait que** la baguette (16') est une branche d'un profilé en U et que l'autre branche recouvre le bord inférieur du bâti ouvrant (4).

9. Fenêtre ou porte sécurisée selon l'une quelconque des revendications 1 à 8, **caractérisée par le fait qu'**en position basculée l'élément de verrouillage (31') est apte à se mettre en prise avec un élément de verrouillage (33') fixé sur le bâti ouvrant (4') et mobile en coulissement au moyen d'une tige de poussée (34').

10. Fenêtre ou porte sécurisée selon l'une quelconque des revendications 1 à 9, **caractérisée par le fait qu'**en position de fermeture et en position de basculement extrême du bâti ouvrant (4, 4') l'élément de verrouillage (23, 31') est disposé de manière à n'être pas visible depuis l'intérieur d'une pièce de l'immeuble comportant cette baie.

11. Fenêtre ou porte sécurisée selon l'une quelconque des revendications 1 à 10, **caractérisée par le fait que** l'élément de verrouillage (16, 16', 23, 31') solidaire du bâti dormant (2) empêche le bâti ouvrant (4, 4') d'exécuter un mouvement vertical, de préférence vers le haut et vers le bas, dans sa position de basculement extrême.

12. Fenêtre ou porte sécurisée selon l'une quelconque des revendications 1 à 11, **caractérisée par le fait que** le bâti ouvrant (4') est monté mobile en rotation autour d'un axe de rotation vertical également, et **caractérisé en outre par** un élément de verrouillage (33') qui est solidement couplé à une tige de poussée (34') du bâti ouvrant (4') guidée cachée dans une zone pliée située entre le bâti ouvrant (4') et le bâti dormant (2') et qui, dans une position de basculement de la tige de poussée (34'), est en prise par coopération de formes avec un élément de verrouillage (30') solidaire du bâti dormant (2') de telle manière que les deux éléments de verrouillage (30' et 33') sont mobiles en rotation l'un par rapport à l'autre autour de l'axe de basculement (20') et est désengagé de l'élément de verrouillage (30') solidaire du bâti dormant (2') dans une position de rotation de la tige de poussée (34') de manière à permettre un mouvement de rotation du bâti ouvrant (4') autour de l'axe de rotation.

13. Fenêtre ou porte sécurisée selon l'une quelconque des revendications 1 à 12, **caractérisée par le fait que**, des deux côtés dans le sens horizontal et également des deux côtés dans le sens vertical, le renfoncement (19) dans le bâti ouvrant (4) est entouré de matériau de l'insert (29) introduit dans la chambre du profilé (9') du bâti ouvrant.
